# EUROPÄISCHE PATENTSCHRIFT

(11) **EP 0 924 959 B1**
(45) Veröffentlichungstag und Bekanntmachung des Hinweises auf die Patenterteilung: **25.11.2009**
(21) Anmeldenummer: 98123819.9
(22) Anmeldetag: 15.12.1998
(51) Int. Cl.: H04R 7/00, H04R 9/06

(54) **Schallwiedergabeanordnung**
Sound reproduction arrangement
Arrangement de reproduction sonore

(30) Priorität: 20.12.1997 DE 19757097
(43) Veröffentlichungstag der Anmeldung: 23.06.1999
(73) Patentinhaber: Harman Becker Automotive Systems GmbH, 76307 Karlsbad (DE)
(72) Erfinder: Bachmann, Wolfgang, 41516 Grevenbroich (DE); Krump, Gerhard, 94374 Schwarzach (DE); Regl, Hans-Jürgen, 40477 Düsseldorf (DE)
(74) Vertreter: Patentanwälte Westphal, Mussgnug & Partner

(56) Entgegenhaltungen:
- WO-A-97/09859
- WO-A-97/09861
- WO-A-97/09862
- DE-B- 2 112 516
- US-A- 4 322 583
- PATENT ABSTRACTS OF JAPAN Bd. 010, Nr. 027 (E-378), 4. Februar 1986 (1986-02-04) & JP 60 185498 A (SONY KK), 20. September 1985 (1985-09-20)
- PATENT ABSTRACTS OF JAPAN Bd. 009, Nr. 075 (E-306), 4. April 1985 (1985-04-04) & JP 59 210791 A (MATSUSHITA DENKI SANGYO KK), 29. November 1984 (1984-11-29)

## Beschreibung

### Technisches Gebiet

Die Erfindung befasst sich mit der Anordnung von Antriebssystemen bei Schallwiedergabeanordnungen, die nach dem Biegewellenprinzip arbeiten.

### Stand der Technik

Gemäss dem Stand, beispielsweise aus der WO 97/09859 oder der DE 21 12 516, der Technik sind Schallwiedergabeanordnungen bekannt, die nach dem Biegewellenprinzip arbeiten. Derartige Anordnungen werden im wesentlichen von einem Paneel und wenigstens einem Antriebssystem gebildet, wobei das Paneel in Schwingungen versetzt wird, wenn dem oder den Antriebssystem(en) Tonsignale zugeführt werden. Charakteristisch für solche Schallwiedergabeanordnungen ist, dass ab einer kritischen unteren Grenzfrequenz eine Biegewellenabstrahlung möglich wird, wobei die Biegewellen entlang der Ebene des jeweiligen Paneels zu einer Schallabstrahlung mit frequenzabhängiger Richtung führen. Mit anderen Worten, ein Schnitt durch ein erstelltes Richtdiagramm zeigt eine Hauptkeule, deren Richtung frequenzabhängig ist. Diese Verhältnisse sind für unendlich ausgedehnte Platten und Absorberplatten vollständig gültig, während die Verhältnisse für die in dieser Anmeldung behandelten Multiresonanzplatten wegen der starken Randreflexe deutlich komplexer sind. Diese Komplexität bei Multiresonanzplatten rührt daher, dass die genannte Hauptkeule mit frequenzabhängiger Richtung von einer Mehrzahl weiter solcher Hauptkeulen überlagert wird, so dass ein stark aufgefächertes Richtdiagramm entsteht, welches außerdem sehr frequenzabhängig ist. Den hier behandelten Multiresonanzplatten und den Absorberplatten ist aber gemein, dass ihre Richtdiagramme im Mittel eher von der Mittelsenkrechten wegweisen. Dieses Verhalten bewirkt, dass der Raum stärker in die Projektion der Schallwellen einbezogen wird.

Das Paneel ist nach dem Sandwich-Prinzip aufgebaut, indem zwei einander gegenüberliegende Oberflächen einer sehr leichten Kernschicht jeweils mit einer dünnen Deckschicht beispielsweise durch Verklebung verbunden sind. Damit das Paneel gute Schallwiedergabeeigenschaften aufweist, muss das Material für die Deckschicht eine besonders hohe Dehnwellengeschwindigkeit haben. Geeignete Deckschichtmaterialien sind beispielsweise dünne Metallfolien oder auch faserverstärkte Kunststoffolien.

Auch an die Kernschicht werden besondere Anforderungen gestellt. So ist es notwendig, daß die einsetzbaren Materialien zunächst eine geringe Massendichte und eine geringe Dämpfung aufweisen. Außerdem müssen die Materialien für die Kernschicht ein möglichst hohes Schermodul senkrecht zu den Oberflächen haben, die mit den Deckschichten versehen werden. Schließlich ist es im Sinne einer Hauptforderung notwendig, daß die für Kernschichten verwendbaren Materialien in der Richtung, in welcher später die jeweils aus diesem Material gebildete Kernschicht ihre größte Ausdehnung hat, einem sehr geringen Elastizitätsmodul besitzen. Diese in bezug aufdie beiden letzten Anforderungen auf den ersten Blick widersprüchlichen Voraussetzungen werden am ehesten von einer Kernschicht erfüllt, die eine Lochstruktur mit zwischen den beiden für die Beschichtung mit den Deckschichten vorgesehenen Oberflächen verlaufenden Durchbrüchen mit vorzugsweise geringem Querschnitt aufweist. Neben den Kernschichten mit der Lochstruktur sind auch Hartschäume als Kernschichtmaterialien einsetzbar, weil diese trotz ihrer isotropen Materialeigenschaften immer noch geeignete Scher- und Elastizitätsmodule aufweisen. Nicht unerwähnt soll in diesem Zusammenhang bleiben, daß bei der Verwendung von Hartschäumen als Material für die Kernschicht die Deckschichten die Aufgabe haben, das geforderte anisotrope Verhalten des Paneels herzustellen.

Um mittels eines oben beschriebenen Paneels Schallwellen abzustrahlen ist es notwendig, das Paneel mit einem Antriebssystem zu verbinden, welches dann das Paneel senkrecht zur Ebene der Decksichten wellenförmig verformt. Um dies zu realisieren werden nach dem Stand der Technik allgemein Magnetsysteme verwendet, die auch zum Antrieb von herkömmlichen Lautsprechern verwendet werden. Damit diese Antriebssysteme auch die zur Abstrahlung von Biegewellen notwendige Verformung des Paneels herbeiführen, werden die Antriebssysteme überlicherweise mit einem entsprechenden Gegenlager versehen. Dieses Gegenlager kann beispielsweise von einer Stützstruktur gebildet werden, die im Abstand zu einer der beiden Deckfolien angeordnet ist und das Antriebssystem aufnimmt. Abgesehen davon, daß eine solche Stützstruktur nicht nur die Bautiefe und das Gewicht solcher Anordnungen erhöht, bedingen solche Stützstrukturen auch einen nicht unerheblichen Herstellungsaufwand. Deshalb ist man dazu übergegangen, die als Gegenlager für die Antriebssysteme wirkenden Stützstrukturen direkt mit dem Paneel zu verbinden. Nachteilig ist dabei jedoch, daß die mit dem Paneel verbundenen Stützstrukturen die Generierung von Biegewellen im Paneel behindern und zu einer verzerrten Tonwiedergabe führen. Dies ist darauf zurückzuführen, daß im Vergleich zum reinen Antriebssystem derartige Stützstrukturen wegen der notwendigen Befestigung mit dem Paneel größere, sich in Richtung der größten Ausdehnung des Paneels erstreckende Bereiche versteifen. Außerdem ist bei solchen Stützstrukturen nachteilig, daß diese nicht die Eigenschaften erfüllen, welche für die Deckschichten und die Kernschicht gültig sind.

Daher liegt der Erfindung die Aufgabe zugrunde eine Schallwiedergabeanordnung anzugeben, welche die Nachteile gemäß dem Stand der Technik beseitigt.

### Darstellung der Erfindung

Diese Aufgabe wird mit der in Anspruch 1 angegebenen Merkmalskombination gelöst. Vorteilhafte Aus- und Weiterbildungen der Erfindung sind den Ansprüchen 2 bis 8 entnehmbar.

Grundlegende Idee der Erfindung ist es, das Paneel mit einer Ausnehmung zu versehen und in dieser Ausnehmung das Antriebssystem anzuordnen. Wird die Schallwiedergabeanordnung in dieser Weise ausgebildet, kann die Kernschicht selbst als Gegenlager für Teile des Antriebssystems verwendet. Dies hat neben dem Vorteil der Gewichts- und Bautiefeneinsparung den auch den Vorteil, daß durch die völlig Integration von Antriebssystemen innerhalb des Paneel beide mit den Deckschichten versehenen Oberflächen einheitlich gestaltet werden können. Außerdem können Paneels, bei welchen die Antriebssysteme vollständig im Paneel integriert sind bzw. von der oder den Deckschichten gegenüber der Umwelt separiert sind, auch problemlos in schmutz- oder feuchtigkeitsbelasteten Räumen eingesetzt werden. Schließlich bewirkt die durch die Ausnehmung herbeigeführte Schwächung des Paneels auch für eine besonders gute Einprägung von Biegewellen in das Paneel, so daß die zur Erzeugung von Biegewelle erforderliche Leistung reduziert bzw. bei gleicher Leistung ein für die Tieftonwiedergabe erforderliches Schwingverhalten des Paneels herbeigeführt werden kann.

Eine besonders gute Übertragungsleistung in Tief - und Mitteltonbereich wird dann erzielt, wenn das Antriebssystem gemäß Anspruch 2 von wenigstens einem Dauermagneten, einem Schwingspulenträger und einer Schwingspule gebildet ist.

Der Aufbau einer Schallwiedergabeanordnung ist dann besonders einfach, wem gemaß Anspruch 3 die Kernschicht eine Wabenstruktur hat, bei der jede Wabe von einer Mehrzahl seitlich verbundener und sich zwischen den beiden Deckschichten erstreckender Wandungen gebildet ist. In diesem Fall ist des möglich, die durch die Erstellung der Ausnehmung in der Kernschicht freigelegten Wandungen einer oder einer Mehrzahl von Waben als Schwingspulenträger zu verwenden. Schon an dieser Stelle sei darauf hingewiesen, daß die Ausnutzung der Kernschicht als Schwingspulenträger nicht nur auf die Wabenstruktur beschränkt ist. Vielmehr sind auch die Wandungen von die Kernschicht bildenden Kreis- oder Vieleckstrukturen sowie die Wandungen, welche durch die Ausbildung einer Ausnehmung in einer Kernschicht aus Hartschaum entstehen, in gleicher Weise nutzbar.

Der Aufbau vereinfacht sich weiter, wem gemäß Anspruch 4 der oder die Dauermagnete direkt oder mittels von Halterungen mit der Kernschicht verbunden sind und die Bereiche der Kernschicht, welche mit dem oder den Dauermagnet bzw. den Halterungen in direkter körperlicher Verbindung stehen, einen Durchmesser D1 haben, welcher größer ist als der Durchmesser D2 der Schwingspule. Schon an dieser Stelle sei darauf hingewiesen, daß die Relation zwischen den beiden Durchmessern D1 und D2 für die Abstimmung des Paneels entscheidende Bedeutung hat. Insbesondere sind dabei Modifikationen des Durchmessers D2 beachtlich, weil diese Impdanzänderungen und somit auch Beeinflussungen der Modialamplituden zur Folge haben.

Wie Anspruch 5 zeigt, ist die Erfindung nicht nur auf die Verwendung von elektromagnetischen Antriebssystemen beschränkt. Vielmehr sind auch piezoelektrische Antriebssysteme einsetzbar, wenn höherfrequente Tonsignale übertragen werden sollen. Um ein piezoelektrisches Antriebssystem zu realisieren, ist es ausreichend, wenn der Boden der Ausnehmung lediglich mit einer piezoelektrischen Scheibe versehen ist.

Wird das Antriebssystem mittels einer Scheibe aus piezoelektrischem Material realisiert, sollte zur Aufnahme von Gegenkräften die Seite der Scheibe aus piezoelektrischem Material, welche dem Boden abgewandt ist, gemäß Anspruch 7 mit einer seismischen Masse versehen werden.

Um eine besonders gute Krafteinprägung in das Paneel zu erreichen, sollte gemäß Anspruch 7 der Boden der Ausnehmung mit einer Druckplatte ausgestattet sein.

Um die Krafteinprägung in das Paneel zu verbessern, sollten gemäß Anspruch 8 zumindest die Waben, welche axial und radial unmittelbar an die Ausnehmung angrenzen, mit einem Kunststoffmaterial ausgeschäumt sein.

### Kurze Darstellung der Figuren

Es zeigen:
- Figur 1: einen Schnitt durch ein Paneel;
- Figur 2: einen Schnitt durch ein weiteres Paneel;
- Figur 3: einen Schnitt durch ein weiteres Paneel; und
- Figur 4: eine Schnitt durch ein weiteres Paneel.

### Wege zum Ausführen der Erfindung

Die Erfindung soll nun anhand der Figuren näher erläutert werden.

In Figur 1 ist ein Ausschnitt eines Paneels 10 im Seitenschnitt gezeigt. Dieses Paneel 10 wird von einer Kernschicht 11, einer oberen Deckschicht 12.1 und einer unteren Deckschicht 12.2 gebildet. Dabei sind die beiden Deckschichten 12 mit einander gegenüberliegenden Seiten der Kernschicht 11 verbunden. Wie in sämtlichen anderen Ausführungsbeispielen weist auch in diesem Ausführungsbeispiel die Kernschicht 11 eine Wabenstruktur, wobei jede dieser Waben 13 einen sechseckigen Querschnitt hat. Die jeweiligen Waben 13 bildenden und seitlich miteinander verbundenen Wandungen 14 verlaufen zwischen den beiden Deckschichten 12. Nur der Vollständigkeit halber sei darauf hingewiesen, daß sämtliche in dieser Anmeldung gezeigten Ausführungsbeispiele auch für Kernschichten 11 Gültigkeit haben, die aus einem Hartschaum gebildet sind.

An der Seite der Kernschicht 11, welche mit der unteren Deckschicht 12.2 verbunden ist, ist eine Ausnehmung 15 eingefräst. In diese Ausnehmung 15 ist ein Antriebssystem 16 eingesetzt. Dieses Antriebssystem 16 wird von einer sogenannten Rückschlußanordnung 17.1- 17.4, einem Dauermagneten 18 und einer mit einer Schwingspule 19 versehenen Schwingspulenträger 20 gebildet. Dabei bilden die Teile der Rückschlußanordnung 17.1- 17.3 einem Rückschlußtopf. Der Dauermagnet 18 und das Teil 17.4 sind in den aus den Teilen 17.1-17-3 gebildeten Rückschlußtopf eingesetzt. Ferner ist in der Einheit aus Dauermagnet 18 und den Teilen der Rückschlußanordnung 17.1- 17.4 ein Luftspalt 21 belassen, in welchen der mit der Schwingspule 19 versehene Schwingspulenträger 20 eintaucht. Außerdem ist eine Halterung 22 vorhanden, welche mit dem Teil 17.2 der Rückschlußanordnung und der Kernschicht 11 verbunden ist.

Daß die Halterung 22 -wie in Figur 1 gezeigt- mit der unteren Deckschicht 12.2 abgedeckt ist, ist für die Funktion der Schallwiedergabeanordung 10 nicht notwendig. Wird die untere Deckschicht 12.2 in einen anderen -nicht dargestellten- Ausführungsbeispiel im Bereich die Halterung 22 weggelassen, kann sie, wenn sie eine gute Wärmeleitfähigkeit besitzt, auch als Kühlplatte für das Antriebssystem 16 eingesetzt werden. Zu diesem Zweck kann die als Kühlplatte wirkende Halterung 22 auch mit Kühlrippen (nicht gezeigt) versehen sein.

Wie der Figur 1 durch die Punktierung weiter entnehmbar ist, sind die axial und radial unmittelbar an die Ausnehmung anschließenden Waben 13.1- 13.5 mit einem Kunststoffmaterial ausgeschäumt. Hierdurch wird die Stabilität der Anordnung im Bereich des Antriebssystems 16 verbessert. Außerdem wird durch das Ausschäumen der Waben 13.2 und 13.4 eine gute Krafteinleitung sichergestellt, da der Schwingspulenträger 20 im Bereich dieser Waben 13.2 und 13.4 an die Kernschicht 11 angekoppelt ist. Nur der Vollständigkeit halber sei darauf hingewiesen, daß der Boden 23 der Ausnehmung 15, auch wenn die Waben 13.2 und 13.4 ausgeschäumt sind, in einem anderen -nicht dargestellten-Ausführungsbeispiel auch noch mit einer Druckplatte 25 ausgestattet sein kann.

Figur 2 zeigt einen gegenüber Figur 1 stark vereinfachten Aufbau einer Schallwiedergabeanordnung 10. In diesem Ausführungsbeispiel wird das in die Ausnehmung 15 eingesetzte Antriebssystem 16 lediglich von einem kreisringförmigen Dauermagneten 18 und einer Schwingspule 19 gebildet. Der Dauermagnet 18, welcher im Gegensatz zum Dauermagneten 18 gemäß Figur 1 radial zur gezeigten Mittellinie magnetisiert ist, ist direkt mit der Kernschicht 11 verbunden. Die Schwingspule 19 ist zur Einsparung eines Schwingspulenträgers (20) direkt mit den bei der Erstellung der Ausnehmung 21 nicht weggefrästen (Außen-) Wandung 14 der Wabe 13.3 verbunden und taucht zusammen mit den Wandungen 14 der Wabe 13.3 in die Aussparung 21.1 des kreisringförmigen Dauermagneten 18 ein. Auch in diesem Ausführungsbeispiel sind aus Gründen der Stabilität die Waben 13.2 - 13.4 mit Kunststoffmaterial (punktiert dargestellt) ausgeschäumt. Um eine Beschädigung der unteren Deckschicht 12.2 während des Betriebs des Paneels 10 zu verhindern, kann des weiteren die untere Deckschicht 12.2 gegenüber dem Boden 23 der Ausnehmung 15 mittels eines Zwischenstücks 11' abgestützt sein, wobei dieses Zwischenstück 11' auch von der Kernschicht 11 gebildet sein kann.

Um eine besonders gute Krafteinprägung in die Kernschicht 11 bzw. das Paneel zu erhalten, haben die dem Schwingspulenträger 20 in radialer Richtung nächsten und mit dem Dauermagneten 18 verbunden Bereiche der Kernschicht 11 einen Durchmesser D1, welcher in diesem Ausführungsbeispiel dem 2-fachen Durchmesser D2 des Schwingspulenträgers 20 bzw. der Schwingspule 19 entspricht.

In Figur 3 ist eine Schallwiedergabeanordnung 10 gezeigt, bei welcher in der Ausnehmung 15 ein piezoelelektrisches Antriebssystem 16' angeordnet ist. Das Antriebssystem 16' wird von einer Scheibe 24 aus piezoelektrischem Material, einer Druckplatte 25 und einer seismischen Masse 26 gebildet. Dabei ist die Druckplatte 25 direkt mit dem Boden 23 der Ausnehmung 15 verbunden. An die der oberen Deckschicht 12.1 abgewandten Seite der Druckplatte 25 schließt die Scheibe 24 aus piezoelektrischem Material an. Die seismische Masse 26 ist mit der Druckplatte 25 abgewandten Seite der Scheibe 24 verbunden.

Ob dabei die Scheibe 24 als sogenannter Biege- oder Dickenschwinger ausgebildet ist, ist für die hier in Rede stehenden Schallwiedergabeanordnungen ohne Bedeutung, wenngleich die sogenannten Biegeschwinger neben dem geringeren Gewicht und einer größeren Amplitude auch impedanzmäßig viel besser an die hier maßgebliche Anwendung angepaßt sind.

Abweichend zu den übrigen Ausführungsformen ist bei der Ausführungsform gemäß Figur 3 lediglich die Wabe 13.2. ausgeschäumt (angedeutet durch die Punktierung).

Nur der Vollständigkeit halber sei darauf hingewiesen, daß bei der Verwendung einer in Figur 3 gezeigten Anordnung die Scheibe 24 aus piezoelektrischem Material auch ohne Zwischenordnung einer Druckplatte 25 mit der Kernschicht 11 verbunden werden kann, wenn die Kernschicht 11 und/oder die verwendete Ausschäumung eine genügende Stabilität aufweist.

Sofern eine Erhöhung der Lautheit bei gleichzeitigem Verlust der Breitbandigkeit des in Fig. 3 gezeigten Antriebsanordnung 16' gewünscht ist, kann die Scheibe 24 auch ohne seismische Masse 26 eingesetzt werden.

In Figur 4 ist ein der Figur 1 ähnliches Ausführungsbeispiel gezeigt. Abweichend hierzu ist lediglich das in die Ausnehmung 15 eingesetzt Antriebssystem 16 ausgestaltet. Diese wird von zwei Dauermagneten 18.1, 18.2, einer Rückschlußplatte 17.5 und einer Schwingspule 19 gebildet. Die beiden Dauermagneten 18.1, 18.2, welche wie der Dauermagnet 18 gemäß Figur 1 in Richtung zur gezeigten Mittellinie magnetisiert sind, sind an zwei einander gegenüberliegenden Seiten der Rückschlußplatte 17.5 mit dieser verbunden. Der Dauermagnet 18.1 ist am Boden 23 der Ausnehmung 15 befestigt.

Da gleiche Pole (N bzw. S) der beiden Dauermagnete 18.1, 18.2 bezogen auf die Mittellinie in einander entgegengesetzte Richtungen weisen, wird ein magnetisches Antriebssystem 16 simuliert, welches dem gemäß Figur 2 mit dem in radialer Richtung magnetisierten Dauermagneten 18 entspricht.

Im Gegensatz zu den Ausführungen gemäß der Figuren 1 und 2 ist aber in Figur 4 die Schwingspule 19 nicht mit dem Boden 23 der Ausnehmung 15, sondern mit die Ausnehmung 15 in radialer Richtung begrenzenden Seitenflächen 28 , welche von der punktiert dargestellten Ausschäumung gebildet werden, verbunden.

Sofern erforderlich kann in einem anderen - nicht dargestellten-Ausführungsbeispiel zwischen der Seitenfläche 27 und der Schwingspule 19 auch ein separater Schwingspulenträger 20 angeordnet sein. Letzteres schließt auch ein, daß ein solcher Schwingspulenträger 20 -ähnlich wie in Figur 2- direkt aus Waben 13 bildenden Wandungen 14 besteht.

Wie insbesondere die Figuren 2 und 4 verdeutlichen, kann die Ausnehmung 15 auch zur gegenseitigen Zentierung von Schwingspule 19 und Magnetsystem 17; 18 genutzt werden, wenn die Ausnehmung 15 mit entsprechenden Stufen 27 ausgestattet ist. Da im Ausführungsbeispiel gemäß Figur 2 der Schwingspulenträger 20 von der Wandung 14 der Wabe 13.3 dadurch gebildet wird, daß diese Wabe 13.3 beim Ausfräsen der Ausnehmung stehengelassen wird, ergibt sich automatisch die richtige gegenseitige Zuordnung von Schwingspulenträger 20 bzw. Schwingspule 19 zum Dauermagneten 18, wenn dieser so wie in Figur 2 gezeigt seine Endlage aufder Stufe 27 in der Ausnehmung 15 eingenommen hat. Soll im Ausführungsbeispiel gemäß Figur 4 die Ausnehmung 15 ebenfalls zur Zentrierung von Schwingspule 19 und Magnetsystem 17; 18 verwendet werden, müßte der Boden 23 mit einer Stufe 27' (gestrichelt dargestellt) versehen werden, in welche dann der Dauermagnet 18.1 eingreifen kann, wenn das Magnetsystem 17, 18 seine Endlage in der Ausnehmung 15 eingenommen hat.

## Patentansprüche

1. Schallwiedergabeanordnung
mit einem Paneel (10), welches im wesentlichen von einer Kernschicht (11) sowie einer oberen und einer unteren Deckschicht (12.1, 12.2) gebildet ist, wobei die beiden Deckschichten (12) die Kernschicht (11) an einander gegenüberliegenden Oberflächen bedecken, und
mit einer Antriebsanordnung (16), welche mit dem Paneel (10) verbunden ist und dieses unter Einfluss von Tonsignalen in Schwingungen versetzt, wobei die Kernschicht (11) eine Ausnehmung (15) aufweist und die Antriebsanordnung (16) ausschließlich in dieser Ausnehmung 15 integriert ist,
**dadurch gekennzeichnet, dass** die Kernschicht selbst als Gegenlager für Teile der Antriebsanordnung (16) dient.

2. Schallwiedergabeanordnung nach Anspruch 1,
**dadurch gekennzeichnet,**
**dass** die Antriebsanordnung (16) von wenigstens einem Dauermagneten (18), einem Schwingspulenträger (20) und einer Schwingspule (19) gebildet ist.

3. Schallwiedergabeanordnung nach Anspruch 2,
**dadurch gekennzeichnet,**
**dass** die Kernschicht (11) eine Wabenstruktur aufweist, wobei jede Wabe (13) dieser Wabenstruktur von einer Mehrzahl seitlich verbundener und sich zwischen den beiden Deckschichten (12) erstreckender Wandungen (14) gebildet ist, und
**dass** der Schwingspulenträger (20) von Wandungen (14) der die Kernschicht 11 bildenden Waben (13) gebildet ist.

4. Schallwiedergabeanordnung nach Anspruch 1,
**dadurch gekennzeichnet,**
**dass** das Antriebssystem (16) von einer piezoelektrischen Scheibe (24) gebildet ist und
**dass** diese Scheibe (24) mit dem Boden (23) der Ausnehmung (15) verbunden ist.

5. Schallwiedergabeanordnung nach Anspruch 4,
**dadurch gekennzeichnet,**
**dass** die dem Boden (23) der Ausnehmung (15) abgewandte Seite der Scheibe (24) aus piezoelektrischem Material mit einer seismischen Masse (26) versehen ist.

6. Schallwiedergabeanordnung nach einem der Ansprüche 1 bis 5,
**dadurch gekennzeichnet,**
**dass** der Boden (23) der Ausnehmung (15) eine Druckplatte (25) aufweist.

7. Schallwiedergabeanordnung nach einem der Ansprüche 1 bis 6,
**dadurch gekennzeichnet,**
**dass** zumindest die Waben (13) der Kernschicht (11), welche axial und radial unmittelbar an die Ausnehmung (15) angrenzen, mit einem Kunststoffmaterial ausgeschäumt sind.

## Claims

1. A sound reproduction system with a panel (10), which is constituted substantially by a core layer (11) and an upper and a lower cover layer (12.1, 12.2), wherein the two cover layers (12) cover the core layer (11) at opposite surfaces and with a driver (16), which is connected to the panel (10) and causes it to oscillate under the influence of sound signals, wherein the core layer (11) has a recess (15) and the driver (16) is integrated exclusively into this recess (15), **characterised in that** the core layer itself acts as the support for parts of the drivers (16).

2. A sound reproduction system as claimed in Claim 1, **characterised in that** the driver (16) is constituted by at least one permanent magnet (18), a moving coil carrier (20) and a moving coil (19).

3. A sound reproduction system as claimed in Claim 2, **characterised in that** the core layer (11) has a honeycomb structure, wherein each cell (13) of this honeycomb structure is defined by a plurality of laterally connected walls (14) extending between the two cover layers (12) and that the moving coil carrier (20) is constituted by walls (14) of the cells (13) constituting the core layer (11).

4. A sound reproduction system as claimed in Claim 1, **characterised in that** the driver (16) is constituted by a piezo-electric disc (24) and that this disc (24) is connected to the base (23) of the recess (15).

5. A sound reproduction system as claimed in Claim 4, **characterised in that** the side of the disc (24) of piezo-electric material remote from the base (23) of the recess (15) is provided with a seismic mass (26).

6. A sound reproduction system as claimed in Claims 1 to 5, **characterised in that** the base (23) of the recess (15) has a pressure plate (25).

7. A sound reproduction system as claimed in Claims 1 to 6, **characterised in that** at least the cells (13) of the core layer (11), which directly adjoin the recess (15) axially and radially, are filled with a foamed plastic material.

## Revendications

1. Dispositif de reproduction sonore
comprenant un panneau (10), qui est essentiellement formé d'une couche centrale (11) ainsi que d'une couche extérieure supérieure et d'une couche extérieure inférieure (12.1, 12.2), où les deux couches extérieures (12) recouvrent la couche centrale (11) au niveau de surfaces opposées l'une à l'autre, et
comprenant un dispositif de commande (16) qui est relié au panneau (10) et fait vibrer ce dernier sous l'action de signaux sonores, où la couche centrale (11) présente une cavité (15) et le dispositif de commande (16) est intégré exclusivement dans cette cavité (15),
**caractérisé en ce que** la couche centrale elle-même sert de butée pour des pièces du dispositif de commande (16).

2. Dispositif de reproduction sonore selon la revendication 1,
**caractérisé en ce que**
le dispositif de commande (16) est formé d'au moins un aimant permanent (18), d'un support pour bobine mobile (20) et d'une bobine mobile (19).

3. Dispositif de reproduction sonore selon la revendication 1,
**caractérisé en ce que**
la couche centrale (11) présente une structure en nids d'abeilles, où chaque nid d'abeille (13) de cette structure en nids d'abeilles est formé d'une multitude de cloisons (14) reliées par les côtés et s'étendant entre les deux couches extérieures (12), et
**en ce que** le support de la bobine mobile (20) est formé par les cloisons (14) des nids d'abeilles (13) constituant la couche centrale (11).

4. Dispositif de reproduction sonore selon la revendication 1,
**caractérisé en ce que**
le système de commande (16) est formé d'un disque piézoélectrique (24) et
**en ce que** ce disque (24) est relié avec le fond (23) de la cavité (15).

5. Dispositif de reproduction sonore selon la revendication 4,
**caractérisé en ce que**
la face du disque (24) constitué de matière piézoélectrique, qui est opposée au fond (23) de la cavité (15), est munie d'une masse sismique (26).

6. Dispositif de reproduction sonore selon l'une des revendications 1 à 5, **caractérisé en ce que**
le fond (23) de la cavité (15) présente une plaque de pression (25).

7. Dispositif de reproduction sonore selon l'une des revendications 1 à 6, **caractérisé en ce que**
au moins les nids d'abeille (13) de la couche centrale (11), qui sont immédiatement adjacents à la cavité (15) axialement et radialement, sont comblés d'une matière plastique foisonnée.
